# EUROPÄISCHE PATENTSCHRIFT

(11) **EP 0 203 279 B1**
(45) Veröffentlichungstag und Bekanntmachung des Hinweises auf die Patenterteilung: **19.06.1991**
(21) Anmeldenummer: 86102859.5
(22) Anmeldetag: 05.03.1986
(51) Int. Cl.: B41F 13/18

(54) **Walze, vorzugsweise Gegendruckwalze eines Tiefdruckformzylinders, mit durchbiegbarem Walzenmantel**
Cylinder, preferably impression cylinder of a forme cylinder, the sleeve of which can be bent
Cylindre, de préférence cylindre de contre-pression d'un cylindre gravé dont la chemise peut être courbée

(30) Priorität: 28.05.1985 DE 3519084
(43) Veröffentlichungstag der Anmeldung: 03.12.1986
(73) Patentinhaber: Windmöller & Hölscher, D-49525 Lengerich (DE)
(72) Erfinder: Lübke, Herbert, D-4543 Lienen 3 (DE)
(74) Vertreter: Lorenz, Eduard

(56) Entgegenhaltungen:
- EP-A- 0 110 751
- DE-A- 2 102 818
- DE-A- 2 127 853
- DE-A- 2 946 252
- FR-A- 1 397 496
- FR-A- 2 372 107
- US-A- 3 005 583
- US-A- 3 854 646
- US-A- 4 421 283

## Beschreibung

Die Erfindung betrifft eine Walze, vorzugsweise Gegendruckwalze eines Tiefdruckformzylinders, mit einem durch mehrere im Abstand voneinander angeordnete Wälzlager über Ringe auf einer feststehenden Achse frei drehbar gelagerten Walzenmantel, von denen zur Durchbiegung oder Verspannung des Walzenmantels mindestens die mittleren radial verschieblich sind.

Häufig besteht das Bedürfnis, eine Walze durchzubiegen, damit sie auf eine sich auf dieser längs einer Mantellinie abstützenden Gegenwalze, die gegensinnig durchgebogen ist oder diese durchzubiegen trachtet, einen entsprechenden, die Durchbiegung aufhebenden oder die eigene Durchbiegung verhindernden Gegendruck ausübt. Beispielsweise stützt sich der Tiefdruckformzylinder einer Tiefdruckrotationsdruckmaschine mit erheblicher Spannung auf die Gegendruckwalze (Presseur) ab, so daß diese wegen ihrer geringeren Biegesteifigkeit durchgebogen wird und infolge dieser Durchbiegung ein einwandfreies Druckbild nicht mehr erreichbar ist.

Ausgangspunkt der Erfindung ist daher de Erkenntnis, daß sich ein einwandfreies, von einer Tiefdruckrotationsmaschine erzeugtes Druckbild dann erreichen läßt, wenn zur Kompensation der von dem Tiefdruckformzylinder ausgeübten Druckkräfte, die die Gegendruckwalze durchzubiegen oder zu verformen trachten, die Gegendruckwalze entsprechend gegensinnig durchgebogen wird, so daß diese unter dem Druck des Tiefdruckformzylinders an diesem mit geradlinig oder entsprechend komplementär gekrümmter Mantellinie anliegt.

Aus der DE-C-15 11 224 ist eine Walze der eingangs angegebenen Art bekannt, bei der der Walzenmantel über Wälzlager auf einer hohlen Achse gelagert ist, die durch in deren Innerem angeordnete exzentrische Zugstangen durchbiegbar ist.

Bei einer anderen aus der DE-A-22 57 947 bekannten Walze der eingangs angegebenen Art ist der Walzenmantel über von Ringen getragenen Wälzlagern auf die Achse bildenden Blattfederpaketen gelagert, die zur Durchbiegung gegensinnig verspannbar sind.

Da bei diesen bekannten Walzen eine Verformung des Walzenmantels durch Durchbiegung der aus einem Rohr oder einem Blattfederpaket bestehenden Achse erreicht wird, läßt sich eine gewünschte Biegelinie nur schwierig erzeugen. Weiterhin weisen die Walzen wegen ihrer weitgehend federnd ausgebildeten Achsen nur eine geringe Biegesteifigkeit auf, so daß sie nicht einsetzbar sind, wenn diese höhere Druckspannungen auf eine Gegenwalze ausüben sollen.

Aus der DE-A-20 33 515 ist bekannt, eine Walze dadurch durchzubiegen, daß auf deren über die Lager hinaus verlängerten Achszapfen Querkräfte ausgeübt werden.

Aus der DE-C-29 42 002 ist eine Walze bekannt, deren frei drehbarer Walzenmantel sich über Lagerelemente mit eine hydrostatische Lagerung erzeugenden Taschen auf einer starren Achse abstützt, wobei die Lagerelemente mit Zylinderbohrungen versehen sind, in die mit der Achse verbundene kolbenartige Zapfen eingreifen, über die die Zylinder und die der hydrostatischen Lagerung dienenden Taschen mit Druckmittel versorgt werden. Bei dieser bekannten Walze ist nicht nur die kippsichere Lagerung des Walzenmantels mit Schwierigkeiten verbunden, die Zu- und Abführung des Druckmittels zu den Lagerelementen und deren Steuerung durch das Druckmittel ist ebenfalls problematisch.

Die US-A-4 421 283 zeigt eine Trommel zum Wiederaufwickeln von Metallbändern. Die Oberfläche der Wickeltrommel kann in ihrer Balligkeit verstellt werden. Dazu weist die Trommel eine zentrale Achse und einen diese umgebenden Mantel auf. Der Mantel kann über eine in der Achse geführte Druckstange dadurch aufgeweitet werden, daß Schrägflächen, die an dieser Druckstange vorgesehen sind, auf mantelseitige Schrägflächen auflaufen. Hierdurch kann der Trommelmantel in seinem Umfang verändert werden. Dieser vorbekannte Trommelmantel weist jedoch keine stetig umlaufende Oberfläche auf. Vielmehr ist er aus mehreren Teilen, die teilweise nach außen schwenkbar sind, zusammengesetzt.

Eine Walze mit den gattungsgemäßen Merkmalen ist als Breitstreckwalze beispielsweise aus der DE-A 2 102 818 bekannt. Auch die DE-A 2 127 853, die eine Walze mit veränderlicher Balligkeit zeigt, umfaßt die gattungsgemäßen Merkmale. Bei dieser Walze ist die zentrale Achse radial gekrümmt bzw. durchgebogen, wobei ihre Krümmung zur Mitte hin allmählich zunimmt. Auf dieser Achse sind mehrere Exzenterbüchsen aufgesetzt, deren Exzentrizität ebenfalls zur Mitte der zentralen Welle hin allmählich zunimmt. Diese Büchsen sind jeweils in Hülsen drehbar eingesetzt, die wiederum von einem Gummimantel umschlossen sind.

Aufgabe der Erfindung ist es, eine Walze der eingangs angegebenen Art zu schaffen, die bei großer Biegesteifigkeit auf einfache Weise eine gezielte Durchbiegung oder Verspannung des Walzenmantels ermöglicht.

Erfindungsgemäß wird diese Aufgabe dadurch gelöst, daß die die Wälzlager tragenden Ringe mit Spiel auf der Achse gelagert sind, wobei das Spiel durch einen Spalt zwischen der der Druckstange gegenüberliegenden Seite der Achse und dem Ringen gebildet wird, daß die Achse mit einer axial verlaufenden Nut versehen ist, in der eine Druckstange axial verschieblich geführt ist, die im Bereich der Ringe mit sich auf deren Innenseiten abstützenden Keilflächen versehen ist, und daß eine Einrichtung zum axialen Verschieben der Druckstange relativ zur Achse vorgesehen ist.

Die erfindungsgemäße Walze weist eine Achse auf, die aus einem Vollprofil bestehen kann, so daß sich diese mit der gewünschten Biegesteifigkeit herstellen läßt.

Durch entsprechende Verschiebung der Druckstange läßt sich der Walzenmantel mit gewünschter Biegelinie verformen oder verspannen, ohne daß auch die Achse entsprechend durchgebogen werden muß. Da somit die erfindungsgemäße Walze erhebliche Druckspannungen aufzunehmen vermag, eignet sie sich insbesondere als Gegendruckwalze für einen Tiefdruckformzylinder.

Zweckmäßigerweise sind die Ringe im Bereich der Druckstange mit zu den Keilflächen gegensinnig abgeschrägten Keilflächen versehen. Um in einfacher und gezielter Weise eine radiale Verstellung der Wälzlager über die diese tragenden Ringe zu erreichen, können die Ringe im Bereich ihrer der Druckstange gegenüberliegenden Seite mit der Achse einen sichelförmigen Spalt begrenzen. Um ein axiales Auswandern der Ringe zu verhindern, können diese durch diese beidseits einfassende Anschlagringe auf der Achse festgelegt sein.

Zweckmäßigerweise ist die Nut schwalbenschwanzförmig hinterschnitten, wobei die Druckstange ein entsprechendes trapezförmiges Querschnittsprofil aufweist, so daß auch die Druckstange in der Nut festgelegt ist und sich nicht mit unerwünschter Biegelinie verformen kann.

Da üblicherweise eine ballige Biegelinie des Walzenmantels gewünscht wird, können die Steigungen der Keilflächen der Druckstange von Ring zu Ring bis zur Walzenmitte zunehmen.

Um die gewünschte ballige Durchbiegung des Walzenmantels zu erreichen, sind in weiterer Ausgestaltung der Erfindung in der Nut spiegelbildlich zwei Druckstange angeordnet, die im Bereich der Walzenmittel einen Spalt zwischen sich einschließen und mit ihren endseitigen Keilflächen an einem gemeinsamen mittleren Ring mit gegensinnig abgeschrägten Keilflächen anliegen.

Zum Bilden der Einrichtung zum axialen Verstellen der Druckstange kann jede Druckstange mit einem mit einem Außengewinde versehenen Ring fest verbunden sein, auf den ein mit einem entsprechenden Innengewinde versehenes Schneckenrad aufgeschraubt ist, mit dem eine gestellfest gelagerte und mit einem Handrad versehene Schnecke kämmt. Durch Drehen der Schnecke lassen sich eine oder beide Druckstangen axial zur Erzeugung der gewünschten Durchbiegung bzw. Spannung verstellen.

Ein Ausführungsbeispiel der Erfindung wird nachstehend anhand der Zeichnung näher beschrieben. In dieser zeigt
- Fig. 1: einen Längsschnitt durch eine Gegendruckwalze für einen Tiefdruckformzylinder und
- Fig. 2: einen Querschnitt durch die Walze längs der Linie II - II in Fig. 1.

Die Achse 2 der Walze 1 ist in dem Gestell 3 einer Tiefdruckrotationsmaschine undrehbar gelagert. Die Achszapfen 4 sind mit Ringen 5 mit kugeliger Außenfläche versehen, die in Ringen 6 mit komplementärer Innenfläche gehaltert sind, so daß sich die Achse 2 durchbiegen kann, ohne entsprechende Biegemomente auf das Maschinengestell zu übertragen. Die äußeren, die Achszapfen 4 halternden Ringe 8 sind über Druckmeßdosen 9 auf das Maschinengestell 3 abgestützt, so daß sich die Lagerreaktionen messen lassen.

Die Achse 2 ist mit einer axial verlaufenden Nut 10 versehen, deren beiden Flanken schwalbenschwanzförmig hinterschnitten sind, wie aus Fig. 2 ersichtlich ist. In der Nut 10 sind zwei Druckstangen 11, 12 geführt, die im Bereich der Walzenmitte im Abstand voneinander enden, also einen Spalt 12 zwischen sich einschließen.

Auf der Achse 2 ist über Wälzlager 13, 14, 15, 16, 17 der Walzenmantel 18 gelagert. Dieser besteht aus zwei übereinandergeschobenen konzentrischen Rohrstücken.

Die endseitigen Lager 13, 17 sind in üblicher Weise über ihre Innenringe unmittelbar auf der Achse 2 gelagert, was dadurch möglich ist, daß im Bereich dieser Lager die Druckstangen 11, 12 völlig in der Nut 10 versenkt sind. Die Innenringe der Lager 13, 17 sind unmittelbar axial unverschieblich auf der Achse 2 festgelegt. Die Außenringe der Lager 13, 17 sind in den Ringen 21, 22 mit konischer Außenfläche festgelegt. Diese Ringe werden von Ringen 23, 24 mit entsprechend komplementärer konischer Innenmantelfläche übergriffen, so daß das innere Mantelrohr 20 durch Verspannen jeweils der Ringe 21, 23 und 22, 24 durch nicht dargestellte Verschraubungen drehbar, aber axial unverschieblich über die Wälzlager 13, 17 mit der Achse 2 verbunden ist.

Die Lager 14, 15, 16 sind über die Ringe 25, 26 und 27 auf der Achse 2 gelagert. Die Ringe 25, 26, 27 sind zwischen den mit der Achse 2 fest verbundenen Anschlagringen 28, 29 in axialer Richtung unverschieblich festgelegt. Die Innenringe der Lager 14, 15, 16 sind durch Spannstücke und Spannringe in üblicher Weise auf den Ringen 25, 26, 27 festgelegt.

Die Druckstangen 11, 12 weisen im Bereich der Ringe 25, 26, 27 keilförmige Schrägflächen 33, 34 auf. Diese wirken mit entsprechend gegensinnig abgeschrägten Keilflächen der Ringe 25, 26, 27 zusammen. Die Schrägflächen 34 sind mit gleicher, aber gegensinniger Steigung an den Enden des mittleren Rings 37 angeordnet und weisen eine größere Steigung als die Keilflächen 33 auf.

Die Druckstangen 11, 12 sind endseitig mit den Ringen 36, 37 durch axial verlaufende Schrauben fest verbunden. Die Ringe 36, 37 sind mit Außengewinden versehen, auf die das Innengewinde des als Mutter ausgebildeten Schneckenrades 38, 39 aufgeschraubt ist. Mit den Schneckengewinden der Schneckenräder 38, 39 kämmen die Schnecken 40, 41, die in den Gehäuseringen 42, 43 gestellfest gelagert sind. Endseitig sind die Schnecken 40, 41 mit nicht dargestellten Handgriffen versehen, durch deren Betätigung sich die Druckstangen 11, 12 in axialer Richtung verschieben lassen. Durch entsprechende Einstellung der Druckstangen läßt sich der Walzenmantel 18 durch Radialverschiebung der Wälzlager 14, 15, 16 durchbiegen.

Die die Wälzlager 14, 15, 16 tragenden Ringe 25, 26, 27 bilden auf ihren den Druckstangen 11, 12 gegenüberliegenden Seiten mit der Achse 2 etwa sichelförmige Spalte 45, wie dies für den Ring 25 aus Fig. 2 besonders deutlich ist. Die Wälzlager 25, 26, 27 lassen sich dadurch durch axiale Verschiebung der Druckstangen 11, 12 mit ihren Ringen relativ zur Achse 2 in radialer Richtung verstellen, so daß durch diese Verstellung der Walzenmantel in der gewünschten Weise durchgebogen oder verspannt wird.

## Patentansprüche

1. Walze, vorzugsweise Gegendruckwalze eines Tiefdruckformzylinders, mit einem durch mehrere im Abstand voneinander angeordnete Wälzlager (14,15,16) über Ringe (25,26,27) auf einer feststehenden Achse (2) frei drehbar gelagerten Walzenmantel (18), von denen zur Durchbiegung oder Verspannung des Walzenmantels (18) mindestens die mittleren radial verschieblich sind,
**dadurch gekennzeichnet,**
daß die Achse (2) mit einer axial verlaufenden Nut (10) versehen ist, in der eine Druckstange (11, 12) axial verschieblich geführt ist, die im Bereich der Ringe (25, 26, 27) mit sich auf deren Innenseite abstützenden Keilflächen (33, 34) versehen ist,
daß die die Wälzlager (14, 15, 16) tragenden Ringe (25, 26, 27) mit Spiel auf der Achse (2) gelagert sind, wobei das Spiel durch einen Spalt (45) zwischen der der Druckstange (11, 12) gegenüberliegenden Seite der Achse (2) und den Ringen (25, 26, 27) gebildet wird und
daß eine Einrichtung (36-42) zum axialen Verschieben der Druckstangen (11, 12) relativ zur Achse (2) vorgesehen ist.

2. Walze nach Anspruch 1, dadurch gekennzeichnet, daß die Ringe (25, 26, 27) im Bereich der Druckstange (11, 12) mit zu den Keilflächen (33, 34) gegensinnig abgeschrägten Keilflächen versehen sind.

3. Walze nach Anspruch 1 oder 2, dadurch gekennzeichnet, daß die Ringe (25, 26, 27) im Bereich ihrer der Druckstange (11, 12) gegenüberliegenden Seiten mit der Achse (2) sichelförmige Spalte (45) begrenzen.

4. Walze nach einem der Ansprüche 1 bis 3, dadurch gekennzeichnet, daß die Ringe (25, 26, 27) durch diese beidseits einfassende Anschlagringe (28, 29) auf der Achse (2) festgelegt sind.

5. Walze nach einem der Ansprüche 1 bis 4, dadurch gekennzeichnet, daß die Nut (10) schwalbenschwanzförmig hinterschnitten ist und die Druckstange (11, 12) ein entsprechendes trapezförmiges Querschnittsprofil aufweist.

6. Walze nach einem der Ansprüche 1 bis 5, dadurch gekennzeichnet, daß die Steigungen der Keilflächen (33, 34) der Druckstange (11, 12) von Ring zu Ring bis zur Walzenmitte hin zunehmen.

7. Walze nach einem der Ansprüche 1 bis 6, dadurch gekennzeichnet, daß in der Nut (10) spiegelbildlich zwei Druckstangen (11, 12) angeordnet sind, die im Bereich der Walzenmitte einen Spalt (12) zwischen sich einschließen und mit ihren endseitigen Keilflächen (34) an einem gemeinsamen mittleren Ring (27) mit gegensinnig abgeschrägten Keilflächen (34) anliegen.

8. Walze nach einem der Ansprüche 1 bis 7, dadurch gekennzeichnet, daß zum Bilden der Einrichtung zum axialen Verschieben der Druckstange jede Druckstange (11, 12) mit einem mit einem Außengewinde versehenen Ring (36, 37) fest verbunden ist, auf den ein mit einem entsprechenden Innengewinde versehenes Schneckenrad (38, 39) aufgeschraubt ist, mit dem eine gestellfest gelagerte und mit einem Handrad versehene Schnecke (40, 41) kämmt.

## Claims

1. A roller, preferably an impression roller of an intaglio plate cylinder, comprising a roller shell (18) which is freely rotatably mounted on a stationary shaft (2) by way of rings (25, 26, 27) by a plurality of spaced-apart rolling bearings (14, 15, 16), at least the central ones thereof being radially displaceable for flexing or bracing of the roller shell (18),
characterized in that
the shaft (2) is provided with an axially extending groove (10) in which a pressing bar (11, 12) is axially displaceably guided, the pressing bar being provided in the region of the rings (25, 26, 27) with wedge surfaces (33, 34) which bear against the insides of the rings,
the rings (25, 26, 27) which bear the rolling bearings (14, 15, 16) are mounted with play on the shaft (2), wherein the play is formed by a gap (45) between the side of the shaft (2) which is in opposite relationship to the pressing bar (11, 12), and the rings (25, 26, 27), and
there is provided a means (36-42) for axial displacement of the pressing bars (11, 12) relative to the shaft (2).

2. A roller according to claim 1 characterised in that the rings (25, 26, 27) are provided in the region of the pressing bar (11, 12) with wedge surfaces which are inclined in opposite relationship to the wedge surfaces (33, 34).

3. A roller according to claim 1 or claim 2 characterised in that the rings (25, 26, 27) define sickle-shaped gaps (45) with the shaft (2), in the region of the sides of the rings which are in opposite relationship to the pressing bar (11, 12).

4. A roller according to one of claims 1 to 3 characterised in that the rings (25, 26, 27) are feed on the shaft (2) by stop rings (28, 29) which embrace the rings on both sides.

5. A roller according to one of claims 1 to 4 characterised in that the groove (10) is undercut in a dovetail configuration and the pressing bar (11, 12) is of a corresponding trapezoidal cross-sectional profile.

6. A roller according to one of claims 1 to 5 characterised in that the gradients of the wedge surfaces (33, 34) of the pressing bar (11, 12) increase from ring to ring towards the middle of the roller.

7. A roller according to one of claims 1 to 6 characterised in that two pressing bars (11, 12) are arranged in the groove (10) in mirror image relationship, the pressing bars defining a gap (12) between them in the region of the middle of the roller and bearing with their end wedge surfaces (34) against a common middle ring (27) with wedge surfaces (34) which are inclined in opposite relationship.

8. A roller according to one of claims 1 to 7 characterised in that to form the means for axial displacement of the pressing bar each pressing bar (11, 12) is fixedly connected to a ring ( 36, 37) which is provided with an external screwthread and on to which is screwed a worm wheel (38, 39) which is provided with a corresponding internal screwthread and with which there meshes a worm (40, 41) which is mounted in feed relationship with the frame and which is provided with a hand wheel.

## Revendications

1. Cylindre, avantageusement cylindre de contre-pression d'un cylindre d'impression avec une enveloppe de cylindre (18) reçue librement rotative sur un axe stationnaire (2) au moyen d'un certain nombre de roulements (14, 15, 16) agencés à une certaine distance les uns des autres, par l'intermédiaire de bagues (25, 26, 27), dont au moins les centraux sont radialement mobiles pour le fléchissement ou le voilage de l'enveloppe (18),
caractérisé en ce que
l'axe (2) est pourvu d'une rainure axiale continue (10) dans laquelle est guidée axialement mobile une tige de pression (11, 12) qui est pourvue, dans la zone des bagues (25, 26, 27), de surfaces de cale (33, 34) s'appuyant à l'intérieur de celles-ci,
en ce que les bagues (25, 26, 27) portant les roulements (14, 15, 16) sont logées sur l'axe (2) avec un certain jeu, le jeu étant formé d'une fente (45) entre le côté de l'axe (2) se trouvant vis-à-vis de la tige de pression (11, 12) et les bagues (25, 26, 27) et
en ce qu'un système (36-42) pour le déplacement axial des tiges de pression (11, 12) relativement à l'axe (2) est prévu.

2. Cylindre selon la revendication 1, caractérisé en ce que les bagues (25, 26, 27) sont pourvues, dans la zone des tiges de pression (11, 12), de surfaces de cale obliques en sens opposé au surfaces de cale (33, 34).

3. Cylindre selon la revendication 1 ou 2, caractérisé en ce que les bagues (25, 26, 27) délimitent, dans la zone de leur côté situé face à la tige de pression (11, 12), avec l'axe (2), des fentes (45) en forme de faucille.

4. Cylindre selon l'une quelconque des revendications 1 à 3, caractérisé en ce que les bagues (25, 26, 27) sont maintenues stationnaires sur l'axe (2) au moyen de bagues de butée (28, 29) les enchassant des deux côtés.

5. Cylindre selon l'une quelconque des revendications 1 à 4, caractérisé en ce que la rainure (10) est en contre-dépouille en queue d'aronde et la tige de pression (11, 12) présente un profil en section transversale en forme de trapèze correspondant.

6. Cylindre selon l'une quelconque des revendications 1 à 5, caractérisé en ce que les pentes des surfaces de cale (33, 34) de la tige de pression (11, 12) augmentent d'une bague à l'autre jusqu'au milieu du cylindre.

7. Cylindre selon l'une quelconque des revendications 1 à 6, caractérisé en ce que dans la rainure (10) sont agencées, en image miroir, deux tiges de pression (11, 12), qui incorporent entre elles, dans la zone du milieu du cylindre, une fente (12) et reposent par leurs surfaces de cales côté extrémité (34) sur une bague moyenne commune (27) ayant des surfaces de cale biseautées (34) de manière opposée.

8. Cylindre selon l'une quelconque des revendications 1 à 7, caractérisé en ce que, pour former le système pour le déplacement axial de la tige de pression, chaque tige de pression (11, 12) est solidement reliée à une bague (36, 37) pourvue d'un filetage externe, sur laquelle est vissée une roue à vis sans fin (38, 39) pourvue d'un filetage interne correspondant, avec laquelle s'engrène une vis sans fin (40, 41) pourvue d'un volant et fixée solidement sur le châssis.
